# EUROPÄISCHE PATENTSCHRIFT

(11) **EP 3 791 754 B1**
(45) Veröffentlichungstag und Bekanntmachung des Hinweises auf die Patenterteilung: **08.11.2023**
(21) Anmeldenummer: 20195274.4
(22) Anmeldetag: 09.09.2020
(51) Int. Cl.: A47C 4/02, A47C 13/00, A47C 17/14, A47C 17/36

(54) **WANDELBARES SOFA**
CONVERTIBLE SOFA
CANAPÉ CONVERTIBLE

(30) Priorität: 12.09.2019 DE 102019124543; 23.12.2019 DE 102019135761
(43) Veröffentlichungstag der Anmeldung: 17.03.2021
(73) Patentinhaber: Wilhelm Jockenhöfer GmbH & Co. KG, 45770 Marl (DE)
(72) Erfinder: Jockenhöfer, Wilhelm, 45770 Marl (DE)
(74) Vertreter: Bals & Vogel Patentanwälte PartGmbB

(56) Entgegenhaltungen:
- DE-A1- 19 535 433
- US-A1- 2011 101 747
- US-A1- 2012 256 464

## Beschreibung

Die vorliegende Erfindung ist auf eine Polstermöbel-Kombination nach dem Oberbegriff des Hauptanspruchs gerichtet. Bei derartigen Polstermöbel-Kombinationen kommt ein erstes Grundgestell, welches eine Längserstreckung aufweist, zum Einsatz mit zumindest einer ersten Seitenlehne, einer ersten Rückenlehne und einem ersten Sitzteil, die an dem Grundgestell fixierbar sind. Ferner kommt auch ein zweites Grundgestell zum Einsatz, welches eine Längserstreckung aufweist und zumindest eine zweite Seitenlehne, eine zweite Rückenlehne und ein zweites Sitzteil aufweist, die an dem Grundgestell fixierbar sind. Derartige Polstermöbel-Kombinationen können beim Grundgestell als Übereck-Polstermöbel-Kombination aufgestellt werden.

Aus dem Stand der Technik sind Polstermöbel-Kombinationen bekannt, die ebenfalls als Übereck-Polstermöbel-Kombination aufgestellt werden können. Üblicherweise werden derartige Polstermöbel-Kombinationen entweder als links Übereck-Polstermöbel-Kombination oder als rechts Übereck-Polstermöbel-Kombination ausgestaltet, damit sie entweder optimal in eine linke Raumecke oder eine rechte Raumecke integriert werden können. Zu diesem Zweck ist es erforderlich, die Polstermöbel-Kombination individuell für die linke Ecke oder die rechte Ecke zu konstruieren und zu bauen. Gerade wenn ein Ottomanen-Sitzteil an der linken oder rechten Seite der Polstermöbel-Kombination zum Einsatz kommen soll, ist ein einfacher Wechsel zwischen einer links Übereck-Polstermöbel-Kombination zu einer rechts Übereck-Polstermöbel-Kombination nicht möglich, da bei dem Ottomanen-Sitzteil eine breite Seitenlehne mit dem Grundgestell integriert ist. Somit lässt sich gerade dieses Grundgestell nicht anderweitig bei einer Übereck-Polstermöbel-Kombination einsetzten.

Allerdings erfordert die heutige Mobilität der Bevölkerung auch einen häufigeren Umzug, der ebenfalls damit verbunden ist, dass man die Wohnräume wechselt, sodass auch die Möbel an die jeweilige Wohnsituation anpassbar sein sollten.

Eine Polstermöbel-Kombination ist aus der US2012/256464A1 bekannt.

Die Aufgabe der vorliegenden Erfindung ist es, die erwähnten Nachteile aus dem Stand der Technik zumindest teilweise zu überwinden. Insbesondere ist es eine Aufgabe der vorliegenden Erfindung, eine Polstermöbel-Kombination zu schaffen, die an unterschiedliche Wohnraumverhältnisse in einfacher Art und Weise anpassbar ist. Insbesondere ist es dabei von Vorteil, wenn die Polstermöbel-Kombination an die verschiedenen Eckbereiche im Wohnraum anpassbar ist.

Die vorliegende Aufgabe wird durch eine Polstermöbel-Kombination mit den Merkmalen des Hauptanspruchs gelöst. Weitere Merkmale und Details der Erfindung ergeben sich aus den jeweiligen Unteransprüchen, der Beschreibung und den Zeichnungen.

Die erfindungsgemäße Polstermöbel-Kombination weist ein erstes Grundgestell mit einer Längserstreckung sowie ein zweites Grundgestell ebenfalls mit einer Längserstreckung auf, die winklig zueinander, insbesondere rechtwinklig, zueinander angeordnet sind. Zusätzlich weist das erste Grundgestell zumindest eine erste Seitenlehen, eine erste Rückenlehne und ein erstes Sitzteil auf, die an dem Grundgestell fixierbar sind. Das zweite Grundgestell weist ebenfalls zumindest eine zweite Seitenlehen, eine zweite Rückenlehne und ein zweites Sitzteil auf. Um den Sitz-Liege-Komfort der Polstermöbel-Kombination zu erhöhen, kann das zweite Grundgestell als Ottomanen-Sitzteil ausgestaltet sein. Um die erste Seitenlehne vom ersten Grundgestell abnehmbar auszugestalten, ist diese mit einem ersten Verbindungsmittel an einem ersten Kopfende vom ersten Grundgestell befestigbar. Ferner ist das zweite Grundgestell mit einem zweiten Verbindungsmittel an einem zweiten Kopfende vom ersten Grundgestell befestigbar. Somit sind an den beiden Kopfenden vom ersten Grundgestell die erste Seitenlehne und das zweite Grundgestell angeordnet. Erfindungsgemäß ist es nun vorgesehen, dass die erste Seitenlehne austauschbar mit dem zweiten Grundgestell ist, sodass auch die erste Seitenlehne am zweiten Kopfende vom ersten Grundgestell sowie das zweite Grundgestell am ersten Kopfende vom ersten Grundgestell befestigbar sind. Mit anderen Worten kann die erste Seitenlehne mit dem zweiten Grundgestell an dem jeweiligen anderen Kopfende vom ersten Grundgestell befestigt werden. Durch diese Ausgestaltung ist es möglich, die erfindungsgemäße Polstermöbel-Kombination sowohl als links Übereck-Polstermöbel-Kombination als auch als rechts Übereck-Polstermöbel-Kombination auf einfacher Art und Weise auszugestalten. Somit bleibt das erste Grundgestell an sich immer gleich nur die Anordnung von der ersten Seitenlehne kann mit der Anordnung von dem zweiten Grundgestell jeweils am Kopfende des ersten Grundgestells gewechselt bzw. ausgetauscht werden.

Hierzu ist es zweckmäßigerweise vorgesehen, dass das erste Verbindungsmittel zur Befestigung der ersten Seitenlehne am ersten Kopfende vom ersten Grundgestell gleichfunktioniert mit dem zweiten Verbindungsmittel zur Befestigung des zweiten Grundgestells am zweiten Kopfende von erstem Grundgestell ausgestaltet ist, um einen Austausch der ersten Seitenlehne mit dem zweiten Grundgestell am ersten Grundgestell zu erleichtern. Mit anderen Worten ist das erste Verbindungsmittel gleich zum zweiten Verbindungsmittel ausgestaltet damit ein einfacher Austausch der ersten Seitenlehne mit dem zweiten Grundgestell über die Verbindungsmittel möglich ist. Idealerweise sind die Verbindungsmittel selber als Hakenelemente, Verschraubungselemente oder Rastelemente ausgestaltet, um den Austausch besonders einfach vornehmen zu können. Vorzugsweise ist die Umgestaltung der Übereck-Polstermöbel-Kombination (von links nach rechts oder umgekehrt) werkzeugfrei durchführbar.

Ferner kann es im Rahmen der Erfindung vorgesehen sein, dass am ersten Grundgestell zumindest die Rückenlehne oder das erste Sitzteil unlösbar angeordnet ist. Durch die feste Anordnung der Rückenlehne und/oder des ersten Sitzteils am Grundgestell kann eine besonders stabile Ausgestaltung der Polstermöbel-Kombination erreicht werden. Außerdem soll auch der Aufbau einer derartigen Polstermöbel-Kombination erleichtert werden. So ist es ferner denkbar, dass die erste Rückenlehne und/oder das erste Sitzteil einen integralen Bestandteil des ersten Grundgestells bildet. Mit anderen Worten kann die erste Rückenlehne und/oder das erste Sitzteil nicht vom ersten Grundgestell zerstörungsfrei abgebaut werden.

Auch ist es denkbar, dass die zweite Seitenlehne unlösbar mit dem zweiten Grundgestell ausgestaltet ist, um das bereits erwähnte Ottomane-Sitzteil zu bilden. Auch ist es denkbar, dass die zweite Seitenlehne einen integralen Bestandteil des zweiten Grundgestells bildet, um die Stabilität des zweiten Grundgestells zu erhöhen. Somit kann in diesem Fall auch die zweite Seitenlehne nur durch Zerstörung von dem ersten Grundgestell gelöst werden.

Um die Einsatzmöglichkeiten der erfindungsgemäßen Polstermöbel-Kombination weiter zu erhöhen, kann es vorgesehen sein, dass am ersten Grundgestell ein Ausziehkasten (oder auch Ausziehwagen genannt) vorhanden ist, der im eingefahrenen Zustand unter dem ersten Sitzteil angeordnet ist. In diesem Ausziehkasten können Decken, Kissen oder dergleichen untergebracht werden. In diesem Fall ist der Ausziehkasten als Schublade mit zusätzlichem Stauraum ausgestaltet.

Auch ist es denkbar, dass im Ausziehkasten ein Erweiterungsteil (auch Hochstellteil genannt), welches Höhen verstellbar ist, vorgesehen ist, um eine Ebene im ausgefahrenen Zustand des Ausziehkastens mit dem ersten Sitzteil bilden zu können. Durch den Einsatz des Erweiterungsteils lässt sich damit die erfindungsgemäße Polstermöbel-Kombination in eine Sitz-Liege-Kombination überführen.

So kann es weiter vorgesehen sein, dass im ausgefahrenen Zustand des Ausziehkastens eine Liege- Polstermöbel-Kombination mit entsprechender Liegefläche auf dem Sitzteil sowie dem Erweiterungsteil gebildet ist. Idealerweise ist die gebildete Liegefläche niveaugleich ausgestaltet, um ein optimalen Liegekomfort zu ermöglichen. Zusätzlich kann auf dieser Liegefläche ein Topper zum Einsatz kommen, der die Spalten zwischen den Sitzteilen und den vorhandenen Erweiterungsteilen überbrückt. Im ausgefahrenen Zustand kann somit das Erweiterungsteil auf die gleiche Höhe der Sitzteile von den beiden Grundgestellen angehoben werden, um die einheitliche Liegefläche zu bilden.

Des Weiteren ist es denkbar, dass im eingefahrenen Zustand des Ausziehkastens oder sogar bei einem fehlenden Ausziehkasten eine Übereck-Polstermöbel-Kombination mit entsprechenden Sitzflächen auf den Sitzteilen gebildet ist, die wahlweise links- oder rechtsseitig ausgebildet ist. Insgesamt gesehen kann somit eine sehr variable Polstermöbel-Kombination erzielt werden, die an die jeweiligen Wohnräume ohne großen Aufwand und ohne einen Einsatz von Werkzeugen anpassbar ist.

Erfindungsgemäß ist vorgesehen, dass am zweiten Grundgestell das zweite Sitzteil und die zweite Rückenlehne abnehmbar sind. Durch diese Ausgestaltung ist es möglich, dass Ottomanen-Sitzteil beidseitig, gemeint ist um 180° gedreht (entlang der Längsachse L2), am ersten Grundgestell anzuordnen. Somit kann es ferner vorgesehen sein, dass das zweite Sitzteil mit einem Haltemittel am zweiten Grundgestell befestigbar ist und/oder dass die zweite Rückenlehne mit einem Fixiermittel am zweiten Grundgestell ebenfalls befestigbar ist. Durch die Verwendung der Haltemittel und/oder Fixiermittel ist ein einfacher Umbau des zweiten Grundgestells mit dem zweiten Sitzteil und der zweiten Rückenlehne möglich. Hierbei ist es denkbar, dass das Haltemittel und/oder Fixiermittel zumindest als Hakenelement, Verschraubungselement oder Rastelement ausgestaltet sind. Eine besonders einfache und stabile Ausgestaltung sieht ein Verschraubungselement vor, wobei dann von einer Unterseite vom zweiten Sitzteil Schrauben oder Gewindestangen ausgehen, die mit Bohrungen im zweiten Grundgestell übereinstimmen und von unten mit Muttern, idealerweise als Flügelmuttern werkzeugfrei am zweiten Grundgestell verschraubt werden können. Auch die Fixiermittel zur Befestigung der zweiten Rückenlehne können als Schrauben oder Gewindestangen ausgestaltet sein, die über Gewindemuttern, idealerweise Flügelschrauben mit dem zweiten Sitzteil oder dem zweiten Grundgestell befestigbar sind. Auch eine kinematisch Umkehr der Schrauben- und Mutter-Anordnung ist dabei denkbar.

Wie zuvor bereits erwähnt wurde, kann die zweite Rückenlehne entweder mit dem zweiten Sitzteil über Fixiermittel miteinander befestigt werden oder die zweite Rückenlehne ist fest mit dem zweiten Sitzteil verbunden. Dieses Kombinationsteil aus zweiten Sitzteil und zweiter Rückenlehne kann über die bereits erwähnten Haltemittel am zweiten Grundgestell befestigbar sein. Der Vorteil beim Kombinationsteil liegt in dem besonders stabilen Aufbau. Allerdings kann der notwendige Richtungswechsel des zweiten Sitzteils zum zweiten Grundgestell dadurch erschwert werden, da das Kombinationsteil entsprechend schwerer im Gewicht ausgestaltet ist, als zwei einzelne Teile, (zweites Sitzteil und zweite Rückenlehne baulich getrennt). Dieser Richtungswechsel des zweiten Sitzteils auf dem zweiten Grundgestell ist notwendig, um das Ottomanen-Sitzteil links- und rechtsseitig am ersten Grundgestell anordnen zu können.

Erfindungsgemäß ist vorgesehen, dass das zweite Sitzteil (mit oder ohne die zweite Rückenlehne) zumindest von einer ersten Position um ca. 180° in eine zweite Position drehbar am zweiten Grundgestell befestigbar ist. Idealerweise können hierbei die vorhandenen Haltemittel für beide Positionen verwendet werden. Damit ist ein einfacher Wechsel des zweiten Sitzteils am zweiten Grundgestell, insbesondere werkzeugfrei, möglich.

Wie zuvor bereits ausgeführt worden ist, kann das zweite Sitzteil und die zweite Rückenlehne unlösbar miteinander befestigt sein und vorzugsweise ein monolithisches Bauteil bilden. Dieses monolithische Bauteil wurde zuvor als Kombinationsteil erwähnt, welches besonders stabil aufgebaut ist.

Um die Stabilität des zweiten Grundgestells zu verbessern, kann die zweite Seitenlehne eine Stützkante für das zweite Sitzteil bilden. Hierbei ist die zweite Lehne idealerweise unlösbar mit dem zweiten Grundgestell ausgestaltet. Damit kann das zweite Sitzteil quasi in einer Ausnehmung vom zweiten Grundgestell eingebettet werden, die durch die Stützkante der zweiten Seitenlehne gebildet wird. Vorzugsweise kann dabei die zweite Seitenlehne das zweite Sitzteil seitlich überragen, wodurch einerseits der Sitz-Liege-Komfort erhöht werden kann und andererseits auch die Stabilität (insbesondere des Ottomanen-Sitzteils) deutlich verbessert wird. Idealerweise geht die zweite Seitenlehne über die gesamte Längserstreckung des zweiten Grundgestells, sodass das zweite Sitzteil über seine gesamte Länge an der erwähnten Stützkante anliegen kann. Durch diese Konstruktion müssen nicht alle erforderlichen Haltekräfte, die auf das zweite Sitzteil wirken von den Haltemitteln zur Verbindung mit dem zweiten Grundgestell übertragen werden, da ein Großteil der Kräfte auch über die Stützkante auf das zweite Grundgestell wirken können.

Um den Komfort der erfindungsgemäßen (Übereck-)Polstermöbel-Kombination weiter zu verbessern, kann es vorgesehen sein, dass zumindest die erste oder zweite Rückenlehne wenigstens teilweise in ihrer Ausrichtung verstellbar ist. Somit können die vorhandenen Rückenlehnen an die gewünschte Sitz- oder Liegeposition des Benutzers angepasst werden. Ferner ist es denkbar, dass zumindest die erste oder zweite Rückenlehne wenigstens teilweise mit einer Polsterung versehen ist, wodurch ebenfalls der Komfort für den Benutzer verbessert werden kann. Auch ist es möglich, dass zumindest die erste oder zweite Seitenlehne wenigstens teilweise mit einer Polsterung versehen ist. Idealerweise ist die Polsterung der Rückenlehnen identisch zu den Polsterungen der Seitenlehnen ausgestaltet, wodurch einerseits ein wohlgefälliger Eindruck der Polstermöbel-Kombination erzielbar ist und andererseits ein erhöhter Komfort möglich ist.

Um die Sitzhöhe der Polstermöbel-Kombination variieren zu können, kann es vorgesehen sein, dass zumindest am ersten oder zweiten Grundgestell Fußelemente vorgesehen sind, um die Polstermöbel-Kombination verstellbar am Boden abzustützen. Sofern eine Höhenverstellung nicht gewünscht wird, können anstelle der Fußelemente einfache Gleitelemente zum Einsatz kommen.

Wie bereits aus der zuvor beschriebenen Erfindung hervorgeht, kann die Polstermöbel-Kombination problemlos von einer linksseitigen Übereck-Polstermöbel-Kombination in eine rechtsseitige Übereck-Polstermöbel-Kombination umwandelbar sein. Natürlich ist auch eine umgekehrte Umwandlung der entsprechenden Übereck-Polstermöbel-Kombination denkbar. Die entsprechende (werkzeugfrei) Umwandlung, die besonders einfach - auch von einem Laien - durchfühbar ist, wird in der nachfolgenden Figurenbeschreibung im Detail erläutert.

Ferner sei erwähnt, dass die vorliegende Erfindung auch auf das beschriebene Umbauverfahren der erfindungsgemäßen Polstermöbel-Kombination gerichtet ist.

In der voranstehenden Erläuterung wurde die Erfindung anhand von verschiedenen Beispielen beschrieben. Selbstverständlich können einzelne Merkmale der Erfindung, sofern technisch sinnvoll, frei miteinander kombiniert werden ohne den Rahmen der vorliegenden Erfindung zu verlassen.

Erfindungsgemäß können die Merkmale aus der Beschreibung und den Ansprüchen einzeln für sich als auch in denkbaren Kombinationen für die Erfindung wesentlich sein. Weitere, die Erfindung verbessernde Maßnahmen, werden nachstehend gemeinsam mit der Beschreibung der bevorzugten Ausführungsbeispiele in verschiedenen Einsatzmöglichkeiten der Erfindung anhand der Figuren näher dargestellt:

### Es zeigen:

- Figur 1: dreidimensionale Ansicht der erfindungsgemäßen Polstermöbel-Kombination mit einem eingefahrenen Ausziehkasten,
- Figur 2: vergleichbare Polstermöbel-Kombination aus Figur 1 mit einem ausgefahrenen Ausziehkasten und einem hochgestellten Erweiterungsteil,
- Figur 3 + 4: angedeuteter Umbau der Polstermöbel-Kombination aus Figur 1,
- Figur 5: fertig umgebaute Polstermöbel-Kombination aus Figur 1,
- Figur 6: Explosionszeichnung zur erfindungsgemäßen Polstermöbel-Kombination aus Figur 1,
- Figur 7: vergleichbare Polstermöbel-Kombination aus Figur 1, jedoch mit baulich getrennter zweiter Rückenlehne vom zweiten Sitzteil,
- Figur 8: vergleichbar zu Figur 4, jedoch mit baulich getrennter zweiter Rückenlehne und dem zweiten Sitzteil,
- Figur 9a + 9b: mögliche Haltemittel zwischen dem zweiten Sitzteil und dem zweiten Grundgestell von der erfindungsgemäßen Polstermöbel-Kombination,

- Figur 10a + 10b: schematische Seitenansicht der erfindungsgemäßen Polstermöbel-Kombination aus den Figuren 9a und 9b und
- Figur 11a + 11b: vergleichbar zu den Figuren 10a und 10b, wobei jedoch die zweite Rückenlehne über Fixierelemente mit dem zweiten Sitzteil verbunden ist.

In den nachfolgenden Figuren werden für die gleichen technischen Merkmale auch für unterschiedliche Ausführungsbeispiele die identischen Bezugszeichen verwendet.

In den Figuren 1 bis 6 wird eine erfindungsgemäße Polstermöbel-Kombination 10 gezeigt, die von einer rechtsseitigen Übereck-Polstermöbel-Kombination 10 in eine linksseitige Übereck-Polstermöbel-Kombination 10 (und umgekehrt) umwandelbar ist. Hierzu weist die Polstermöbel-Kombination 10 zumindest ein erstes Grundgestell 20 sowie ein zweites Grundgestell 40 auf, die quer zueinander, vorzugsweise in einem 90°-Winkel zueinander angeordnet sind. Das erste Grundgestell 20 verfügt dabei über eine Längserstreckung L1, genauso wie das zweite Grundgestell 40 über die Längserstreckung L2 verfügt (s. Figur 1 oder Figur 6). Zweckmäßigerweise ist an dem ersten Grundgestell 20 ein erstes Sitzteil 21 sowie eine erste Rückenlehne 23 fest angeordnet, die idealerweise einen integralen Bestandteil des ersten Grundgestells 20 bilden. Ferner kann an dem ersten Grundgestell 20 ein Ausziehkasten 20.1 angeordnet sein, der im Wesentlichen im eingefahrenen Zustand S von dem ersten Sitzteil 21 überdeckt ist (s. Figur 1). Damit die Polstermöbel-Kombination 10 umwandelbar ausgestaltet ist, ist am ersten Grundgestell 20 eine erste Seitenlehne 22 am ersten Kopfende 20.3 (erste Austauschseite 20.3) über Verbindungsmittel 13 befestigbar. Am zweiten Kopfende 20.4 (zweite Austauschseite 20.4) vom ersten Grundgestell 20 kann ferner das zweite Grundgestell 40 ebenfalls über Verbindungsmittel 13 befestigbar sein.

In den Figuren 1 bis 3 ist die erste Seitenlehne 22 linksseitig am ersten Kopfende 20.3 vom ersten Grundgestell 20 über Verbindungsmittel 13 angeordnet. Am zweiten Kopfende 20.4 vom ersten Grundgestell 20 ist dagegen das zweite Grundgestell 40 über Verbindungsmittel 13 befestigt. Um den Austausch der ersten Seitenlehne 22 mit dem zweiten Grundgestell 40 am ersten Grundgestell 20 zu vereinfachen, sind die jeweiligen Verbindungsmittel 13 vorzugsweise baugleich ausgestaltet. Wie aus den Figuren 3 und 4 hervorgeht, kann der Umbau der rechtsseitigen Übereck-Polstermöbel-Kombination 10 in die linksseitige Übereck-Polstermöbel-Kombination 10 durch den Austausch der ersten Seitenlehne 22 am ersten Grundgestell 20 mit dem zweiten Grundgestell 40 stattfinden. Hierbei findet ein Austausch vom ersten Sitzteil 21 und dem zweiten Grundgestell 40 an den kopfseitigen Enden 20.3 und 20.4 vom ersten Grundgestell 20 statt.

Ferner ist es auch erforderlich, dass eine Veränderung am zweiten Grundgestell 40 stattfindet, um die Polstermöbel-Kombination 10 vollständig umwandeln zu können. Hierfür ist am zweiten Grundgestell 40 ein zweites Sitzteil 41 sowie eine zweite Rückenlehne 43 angeordnet. Ferner weist das zweite Grundgestell 40 eine zweite Seitenlehne 42 auf, die ein integraler Bestandteil mit dem zweiten Grundgestell 40 bildet. Das zweite Grundgestell 40 bildet mit dem zweiten Sitzteil 41, der zweiten Seitenlehne 42 und der zweiten Rückenlehne 43 im vorliegenden Fall ein sogenanntes Ottomanen-Sitzteil. Damit die zweite Rückenlehne 43 nach dem Austausch des zweiten Grundgestells 40 am ersten Grundgestell 20 richtig angeordnet ist, ist das zweite Sitzteil 41 sowie die zweite Rückenlehne 43 austauschbar über Haltemittel14 am zweiten Grundgestell 40 angeordnet (s. u.a. Fig. 9). Nachdem nun das zweite Grundgestell 40 vom kopfseitigen Ende 20.4 an dem anderen kopfseitigen Ende 20.3 vom ersten Grundgestell 20 befestigt ist, muss das zweite Sitzteil 41 sowie die zweite Rückenlehne 43 auf dem zweiten Grundgestell 40 (um 180°) gedreht werden, wie in Figur 4 durch den Drehpfeil angedeutet. Nachdem auch das zweite Grundgestell 40 vollständig umgebaut ist und an dem ersten Grundgestell 20 befestigt ist, ist aus der rechtsseitigen Übereck-Polstermöbel-Kombination 10 die linksseitige Übereck-Polstermöbel-Kombination 10, wie in Figur 5 dargestellt, entstanden.

In der Figur 6 sind die wesentlichen Bestandteile der erfindungsgemäßen Polstermöbel-Kombination 10, nämlich das erste Grundgestell 20 mit der abnehmbaren ersten Seitenlehne 22, das zweite Grundgestell 40 mit dem abnehmbaren zweiten Sitzteil 41 und der daran angeordneten zweiten Rückenlehne 43 in Explosionsdarstellung gezeigt. Nur das zusätzliche Kissen 11 aus Fig. 1 fehlt dabei.

In der Figur 2 ist ferner die erfindungsgemäße Polstermöbel-Kombination 10 mit einem Ausziehkasten 20.1 und einem daran angeordneten Erweiterungsteil 20.2 gezeigt. In der Figur 2 ist - im Gegensatz zu der Figur 1 - der Ausziehkasten 20.1 in seinem ausgefahrenen Zustand L mit angehobenem Erweiterungsteil 20.2 gezeigt. Diese Polstermöbel-Kombination 10 bildet eine großflächige Liegefläche 16, bei der alle Sitzteile 21, 41 sowie das Erweiterungsteil 20.2 im Wesentlichen niveaugleich sind und die Liegefläche 16 bilden. Diese Liegefläche 16 kann zusätzlich mit einem nicht dargestellten Topper überdeckt werden.

Wie bereits erwähnt, wird der Umbau der erfindungsgemäßen Polstermöbel-Kombination 10 aus der Figur 1 in den Figuren 3 und 4 zeichnerisch dargestellt, so dass sich die Polstermöbel-Kombination 10 aus Figur 5 ergibt.

In den Figuren 7 und 8 ist eine Variante der erfindungsgemäßen Polstermöbel-Kombination 10 aus den Figuren 1 bis 6 dargestellt, wobei der wesentliche Unterschied darin besteht, dass das zweite Sitzteil 41 nicht einstückig zur zweiten Rückenlehne 43 ausgestaltet ist, sondern das zweite Sitzteil 41 baulich getrennt von der zweiten Rückenlehne 43 ausgestaltet ist. Der Umbau dieser Polstermöbel-Kombination 10 erfolgt im Wesentlichen gleich zu dem bisher beschriebenen Umbau aus den Figuren 1 bis 6, wobei zusätzlich die Verbindung des zweiten Sitzteils 41 mit der zweiten Rückenlehne 43 bei der Drehung des zweiten Grundgestells 40 erfolgen kann.

In den Figuren 11a und 11b sind die Fixiermittel 15 zur Verbindung der zweiten Rückenlehne 43 mit dem zweiten Sitzteil 41 näher dargestellt. Diese können aus einer Schraube 17 bzw. Schraubenstange 17 und einer damit zusammenwirkenden Mutter 18 bestehen. Zweckmäßigerweise können die Schrauben 17 an dem zweiten Sitzteil 41 befestigt sein, die bei der Befestigung mit der zweiten Rückenlehne 43 mit den dargestellten Flügelmuttern 18 mechanisch zusammenwirken, um eine sichere Verbindung zwischen den beiden Bauteilen 41 und 43 zu bilden. Ebenfalls können auch bei der Schraubenverbindung Unterlegscheiben 19 zum Einsatz kommen, um den mechanischen Halt der Verbindung zu verbessern.

In den Figuren 9a und 9b sind die Haltemittel 14, die zur Herstellung einer sicheren Verbindung zwischen dem zweiten Grundgestell 40 und dem zweiten Sitzteil 41 dienen, im Detail dargestellt. Auch hier können die Haltemittel 14 aus Schrauben oder Schraubenstangen 17 bestehen, die mit entsprechenden Muttern oder Flügelmuttern 18 mechanisch zusammenwirken, um die sichere Verbindung zwischen dem zweiten Grundgestell 40 und dem zweiten Sitzteil 41 herzustellen. Zusätzlich können sowohl bei dem Haltemittel 14 als auch bei dem Fixiermittel 15 Unterlegscheiben 19 zum Einsatz kommen.

In den Figuren 10a und 10b ist eine Seitenansicht teilweise im Schnitt - vergleichbar zu den Darstellungen aus den Figuren 9a und 9b - dargestellt.

Wie gut aus den Figuren 9a bis 10b zu erkennen ist, wirken die als Haltemittel 14 vorgesehenen Schrauben 17 mit entsprechenden Löchern im zweiten Grundgestell 40 zusammen, wobei bei einer Drehung des zweiten Sitzteils 41 (um 180°) die gleichen Löcher für die Schrauben 17 verwendet werden können, da diese symmetrisch an der Polstermöbel-Kombination 10 angeordnet sind. Somit kann durch die in den Ausführungsbeispielen dargestellte Polstermöbel-Kombination 10 eine Umwandlung werkzeugfrei von einem Benutzer erfolgen.

Auch die in den Figuren 2 und 6 angedeuteten Verbindungsmittel 13 können als Hakenelemente, Verschraubungselemente oder Rastelemente ausgestaltet sein. Ebenfalls ist es denkbar, dass diese Verbindungsmittel 13, vergleichbar zu den Haltemitteln 14 sowie Fixiermittel 15 aus Schrauben 17 und Muttern 18 bestehen.

### Bezugszeichenliste

- 10: (Übereck-)Polstermöbel-Kombination
- 11: Kissen
- 12: Fußelement
- 13: Verbindungsmittel, insbesondere Schraubverbindung
- 14: Haltemittel, insbesondere für 41
- 15: Fixiermittel, insbesondere für 43
- 16: Liegefläche
- 17: Schraube, Schraubenstange
- 18: Mutter, Flügelmutter
- 19: Unterlegscheibe

- 20: erstes Grundgestell
- 20.1: Ausziehkasten, Ausziehwagen
- 20.2: Erweiterungsteil
- 20.3: erste Kopfende, Anschlußseite
- 20.4: zweite Kopfende, Anschlußseite
- 21: erstes Sitzteil
- 22: erste Seitenlehne
- 23: erste Rückenlehne
- 24: Polsterung von 22, 23

- 40: zweites Grundgestell, insbesondere für ein Ottomanen-Sitzteil
- 40.1: Stützkante
- 41: zweites Sitzteil insbesondere ein Ottomanen-Sitzteil mit 42
- 42: zweite Seitenlehne
- 43: zweite Rückenlehne
- 44: Polsterung von 42, 43
- L: ausgefahrener Zustand von 20.1
- S: eingefahrener Zustand von 20.1

- L1: Längserstreckung von 20
- L2: Längserstreckung von 40

## Patentansprüche

1. Polstermöbel-Kombination (10) mit
einem ersten Grundgestell (20), welches eine Längserstreckung (L1) aufweist, und zumindest eine erste Seitenlehne (22), eine erste Rückenlehne (23) und ein erstes Sitzteil (21) aufweist, die an dem Grundgestell (20) fixierbar sind, und
einem zweiten Grundgestell (40), welches eine Längserstreckung (L2) aufweist, und zumindest eine zweite Seitenlehne (42), eine zweite abnehmbare Rückenlehne (43) und ein zweites abnehmbares Sitzteil (41) aufweist, die an dem Grundgestell (40) fixierbar sind,
wobei die beiden Grundgestelle (20, 40) mit ihren Längserstreckungen (L1, L2) quer zueinander angeordnet sind, und
die erste Seitenlehne (22) mit einem ersten Verbindungsmittel (13) an einem ersten Kopfende (20.3) vom ersten Grundgestell (20) befestigbar ist, und
das zweite Grundgestell (40) mit einem zweiten Verbindungsmittel (13) an einem zweiten Kopfende (20.4) vom ersten Grundgestell (20) befestigbar ist,
**wobei**
die erste Seitenlehne (22) austauschbar mit dem zweiten Grundgestell (40) ist,
so dass auch die erste Seitenlehne (22) am zweiten Kopfende (20.4) vom ersten Grundgestell (20) sowie das zweite Grundgestell (40) am ersten Kopfende (20.3) vom ersten Grundgestell (20) befestigbar sind, wobei das zweite Sitzteil (41) mit oder ohne die zweite Rückenlehne (43) zumindest von einer ersten Position um 180° in eine zweite Position drehbar am zweiten Grundgestell (40) befestigbar ist.

2. Polstermöbel-Kombination (10) nach Anspruch 1,
**dadurch gekennzeichnet,**
**dass** am ersten Grundgestell (20) zumindest die erste Rückenlehne (23) oder das erste Sitzteil (21) unlösbar angeordnet ist, und/oder
wobei die erste Rückenlehne (23) und/oder das erste Sitzteil (21) einen integralen Bestandteil des ersten Grundgestells (20) bildet;
und/oder dass am ersten Grundgestell (20) ein Ausziehkasten (20.1) vorhanden, der im eingefahrenen Zustand (S) unter dem ersten Sitzteil (21) angeordnet ist,
wobei insbesondere im Ausziehkasten (20.1) ein Erweiterungsteil (20.2) höhenverstellbar vorgesehen ist, um eine Ebene im ausgefahrenen Zustand (L) mit dem ersten Sitzteil (21) bilden zu können.

3. Polstermöbel-Kombination (10) nach einem der vorherigen Ansprüche,
**dadurch gekennzeichnet,**
**dass** das erste Verbindungsmittel (13) zur Befestigung der ersten Seitenlehne (22) am ersten Kopfende (20.3) vom ersten Grundgestell (20) gleichfunktionierend mit dem zweiten Verbindungsmittel (13) zur Befestigung des zweiten Grundgestells (40) am zweiten Kopfende (20.4) vom ersten Grundgestell (20) ausgestaltet ist, um einen Austausch der ersten Seitenlehne (22) mit dem zweiten Grundgestell (40) am ersten Grundgestell (20) zu erleichtern.

4. Polstermöbel-Kombination (10) nach einem der vorherigen Ansprüche,
**dadurch gekennzeichnet,**
**dass** am zweiten Grundgestell (40) das zweite Sitzteil (41) und die zweite Rückenlehne (43) abnehmbar sind, und
das zweite Sitzteil (41) mit einem Haltemittel (14) am zweiten Grundgestell (40) befestigbar ist, und/oder die zweite Rückenlehne (43) mit einem Fixiermittel (15) am zweiten Grundgestell (40) befestigbar ist.

5. Polstermöbel-Kombination (10) nach einem der vorherigen Ansprüche,
**dadurch gekennzeichnet,**
**dass** die zweite Seitenlehne (42) unlösbar mit dem zweiten Grundgestell (40) ausgestaltet ist, und/oder
wobei die zweite Seitenlehne (42) einen integralen Bestandteil des zweiten Grundgestells (40) bildet, und/oder
**dass** das zweite Grundgestell (40) zumindest mit dem zweiten Sitzteil (41) und der zweiten Seitenlehne (42) ein Ottomanen-Sitzteil bildet,
und/oder dass die zweite Seitenlehne (42) eine Stützkante für das zweite Sitzteil (41) bildet, und vorzugsweise die zweite Seitenlehne (42) das zweite Sitzteil (41) seitlich überragt.

6. Polstermöbel-Kombination (10) nach einem der vorherigen Ansprüche,
**dadurch gekennzeichnet,**
**dass** das zweite Sitzteil (41) und die zweite Rückenlehne (43) unlösbar miteinander befestigt sind und vorzugsweise ein monolithisches Bauteil (44) bilden,
und/oder dass das zweite Sitzteil (41) und die zweite Rückenlehne (43) über Fixiermittel (15) miteinander befestigbar sind, und/oder
**dass** das zweite Sitzteil (41) mit einem Haltemittel (14) am zweiten Grundgestell (40) befestigbar ist.

7. Polstermöbel-Kombination (10) nach einem der vorherigen Ansprüche,
**dadurch gekennzeichnet,**
**dass** das erste und/oder zweite Verbindungsmittel (13) zumindest als Hakenelement, Verschraubungselement oder Rastelement ausgestaltet sind.

8. Polstermöbel-Kombination (10) nach einem der vorherigen Ansprüche,
**dadurch gekennzeichnet,**
**dass** das Haltmittel (14) und/oder Fixiermittel (15) zumindest als Hakenelement, Verschraubungselement oder Rastelement ausgestaltet sind.

9. Polstermöbel-Kombination (10) nach einem der vorherigen Ansprüche,
**dadurch gekennzeichnet,**
**dass** zumindest die erste oder zweite Rückenlehne (23, 43) wenigstens teilweise in ihrer Ausrichtung verstellbar ist, und/oder
**dass** zumindest die erste oder zweite Rückenlehne (23, 43) wenigstens teilweise mit einer Polsterung (24, 44) versehen ist.

10. Polstermöbel-Kombination (10) nach einem der vorherigen Ansprüche,
**dadurch gekennzeichnet,**
**dass** zumindest die erste oder zweite Seitenlehne (22, 42) wenigstens teilweise mit einer Polsterung (24, 44) versehen ist.

11. Polstermöbel-Kombination (10) nach einem der vorherigen Ansprüche,
**dadurch gekennzeichnet,**
**dass** zumindest am ersten oder zweiten Grundgestell (20, 40) Fußelemente (12) vorgesehen sind, um die Polstermöbel-Kombination (10) am Boden abzustützen.

12. Polstermöbel-Kombination (10) nach Anspruch 2,
**dadurch gekennzeichnet,**
**dass** im eingefahrenen Zustand (S) des Ausziehkastens (20.1) oder bei fehlendem Ausziehkastens (20.1) eine Übereck-Polstermöbel-Kombination (10) mit entsprechenden Sitzflächen auf den Sitzteilen (21, 41) gebildet ist, die wahlweise links- oder rechtsseitig ausgestaltet ist.

13. Polstermöbel-Kombination (10) nach Anspruch 2 oder 12,
**dadurch gekennzeichnet,**
**dass** im ausgefahrenen Zustand (L) des Ausziehkastens (20.1) eine Liege-Polstermöbel-Kombination (10) mit entsprechender Liegefläche (16) auf den Sitzteilen (21, 41) sowie dem Erweiterungsteil (20.2) gebildet ist,
wobei insbesondere die Liegefläche (16) niveaugleich ausgestaltet ist.

14. Polstermöbel-Kombination (10) nach einem der vorherigen Ansprüche,
**dadurch gekennzeichnet,**
**dass** die Polstermöbel-Kombination (10) insbesondere problemlos von einer linksseitigen Übereck-Polstermöbel-Kombination (10) in eine rechtsseitige Übereck-Polstermöbel-Kombination (10) sowie umgekehrt umwandelbar ist.

## Claims

1. Upholstered furniture combination (10) with
a first base frame (20), which has a longitudinal extension (L1) and has at least a first side rest (22), a first back rest (23) and a first seat part (21), which can be fixed to the base frame (20), and
a second base frame (40) having a longitudinal extension (L2) and comprising at least a second side rest (42), a second removable back rest (43) and a second removable seat part (41) fixable to the base frame (40),
wherein the two base frames (20, 40) are arranged with their longitudinal extensions (L1, L2) transverse to each other, and
the first side rest (22) is attachable to a first head end (20.3) of the first base frame (20) by a first connecting means (13), and
the second base frame (40) is attachable to a second head end (20.4) of the first base frame (20) by a second connecting means (13),
**wherein**
the first side rest (22) is interchangeable with the second base frame (40),
so that the first side rest (22) can also be fastened to the second head end (20.4) of the first base frame (20) and the second base frame (40) can be fastened to the first head end (20.3) of the first base frame (20), wherein the second seat part (41) with or without the second back rest (43) can be fastened to the second base frame (40) so as to be rotatable at least from a first position through 180° into a second position.

2. Upholstered furniture combination (10) according to claim 1,
**characterized in that**
at least the first back rest (23) or the first seat part (21) is non-detachably arranged on the first base frame (20), and/or
wherein the first back rest (23) and/or the first seat part (21) forms an integral part of the first base frame (20);
and/or **in that** a pull-out box (20.1) is present on the first base frame (20) and is arranged under the first seat part (21) in the retracted state (S),
wherein, in particular, an extension part (20.2) is provided in the pull-out box (20.1) in a height-adjustable manner in order to be able to form a plane in the extended state (L) with the first seat part (21).

3. Upholstered furniture combination (10) according to any one of the preceding claims, **characterized in that**
the first connecting means (13) for fastening the first side rest (22) to the first head end (20.3) of the first base frame (20) is designed to function in the same way as the second connecting means (13) for fastening the second base frame (40) to the second head end (20.4) of the first base frame (20) in order to facilitate an exchange of the first side rest (22) with the second base frame (40) on the first base frame (20).

4. Upholstered furniture combination (10) according to any one of the preceding claims, **characterized in that**
the second seat part (41) and the second back rest (43) can be removed from the second base frame (40), and the second seat part (41) can be fastened to the second base frame (40) by a retaining means (14), and/or
the second back rest (43) can be fixed to the second base frame (40) by a fixing means (15).

5. Upholstered furniture combination (10) according to any one of the preceding claims, **characterized in that**
the second side rest (42) is designed to be non-detachable from the second base frame (40), and/or
wherein the second side rest (42) forms an integral part of the second base frame (40), and/or
the second base frame (40) forms an ottoman seat part at least with the second seat part (41) and the second side rest (42),
and/or **in that** the second side rest (42) forms a supporting edge for the second seat part (41), and preferably the second side rest (42) projects laterally beyond the second seat part (41).

6. Upholstered furniture combination (10) according to any one of the preceding claims, **characterized in that**
the second seat part (41) and the second back rest (43) are non-detachably fastened to one another and preferably form a monolithic component (44),
and/or **in that** the second seat part (41) and the second back rest (43) can be fastened to one another by fixing means (15), and/or
**in that** the second seat part (41) can be fastened to the second base frame (40) by a retaining means (14).

7. Upholstered furniture combination (10) according to any one of the preceding claims, **characterized in that**
the first and/or second connecting means (13) are designed at least as a hook element, screw element or latching element.

8. Upholstered furniture combination (10) according to any one of the preceding claims, **characterized in that**
the retaining means (14) and/or fixing means (15) are designed at least as a hook element, screw element or latching element.

9. Upholstered furniture combination (10) according to any one of the preceding claims, **characterized in that**
at least the first or second back rest (23, 43) is at least partially adjustable in its orientation, and/or
at least the first or second back rest (23, 43) is at least partially provided with a padding (24, 44).

10. Upholstered furniture combination (10) according to any one of the preceding claims, **characterized in that**
at least the first or second side rest (22, 42) is at least partially provided with a padding (24, 44).

11. Upholstered furniture combination (10) according to any one of the preceding claims, **characterized in that**
foot elements (12) are provided at least on the first or second base frame (20, 40) in order to support the upholstered furniture combination (10) on the floor.

12. Upholstered furniture combination (10) according to claim 2,
**characterized in that**
in the retracted state (S) of the pull-out box (20.1) or in the absence of a pull-out box (20.1), an over-corner upholstered furniture combination (10) with corresponding seating surfaces is formed on the seat parts (21, 41), which is optionally designed on the left-hand or right-hand side.

13. Upholstered furniture combination (10) according to claim 2 or 12,
**characterized in that**
in the extended state (L) of the pull-out box (20.1), a reclining and upholstered furniture combination (10) is formed with a corresponding reclining surface (16) on the seat parts (21, 41) and the extension part (20.2),
wherein in particular the lying surface (16) is designed to be level.

14. Upholstered furniture combination (10) according to any one of the preceding claims, **characterized in that**
the upholstered furniture combination (10) can be converted, in particular without difficulty, from a left-hand corner upholstered furniture combination (10) into a right-hand corner upholstered furniture combination (10) and vice versa.

## Revendications

1. Combinaison de meubles rembourrés (10) avec
un premier châssis de base (20), qui présente une extension longitudinale (L1) et comporte au moins un premier dossier latéral (22), un premier dossier (23) et une première partie d'assise (21), qui peuvent être fixés sur le châssis de base (20), et
un deuxième châssis de base (40), qui présente une extension longitudinale (L2), et comprend au moins un deuxième dossier latéral (42), un deuxième dossier amovible (43) et une deuxième partie d'assise amovible (41), qui peuvent être fixés au châssis de base (40),
les deux châssis de base (20, 40) étant disposés avec leurs extensions longitudinales (L1, L2) transversales l'une par rapport à l'autre, et
le premier dossier latéral (22) peut être fixé par un premier moyen de liaison (13) à une première extrémité de tête (20.3) du premier châssis de base (20), et
le deuxième châssis de base (40) peut être fixé par un deuxième moyen de liaison (13) à une deuxième extrémité de tête (20.4) du premier châssis de base (20),
**où**
le premier dossier latéral (22) est interchangeable avec le deuxième châssis de base (40), de sorte que le premier dossier latéral (22) peut également être fixé à la deuxième extrémité de tête (20.4) du premier châssis de base (20) ainsi que le deuxième châssis de base (40) à la première extrémité de tête (20.3) du premier châssis de base (20), la deuxième partie d'assise (41) avec ou sans le deuxième dossier (43) pouvant être fixée au deuxième châssis de base (40) de manière à pouvoir tourner au moins d'une première position de 180° dans une deuxième position.

2. Combinaison de meubles rembourrés (10) selon la revendication 1,
**caractérisé en ce qu'**
au moins le premier dossier (23) ou la première partie d'assise (21) est disposé(e) de manière inamovible sur le premier châssis de base (20), et/ou
dans lequel le premier dossier (23) et/ou la première partie d'assise (21) fait partie intégrante du premier châssis de base (20) ;
et/ou **en ce qu'**il existe sur le premier châssis de base (20) un caisson d'extraction (20.1) qui, à l'état rentré (S), est disposé sous la première partie d'assise (21),
une partie d'extension (20.2) étant prévue réglable en hauteur, en particulier dans le caisson d'extraction (20.1), afin de pouvoir former un plan à l'état déployé (L) avec la première partie d'assise (21).

3. Combinaison de meubles rembourrés (10) selon l'une des revendications précédentes, **caractérisé en ce que**
le premier moyen de liaison (13) pour la fixation du premier dossier latéral (22) à la première extrémité de tête (20.3) du premier châssis de base (20) est conçu pour fonctionner de la même manière que le deuxième moyen de liaison (13) pour la fixation du deuxième châssis de base (40) à la deuxième extrémité de tête (20.4) du premier châssis de base (20), afin de faciliter un échange du premier dossier latéral (22) avec le deuxième châssis de base (40) sur le premier châssis de base (20).

4. Combinaison de meubles rembourrés (10) selon l'une des revendications précédentes, **caractérisé en ce que**
sur le deuxième châssis de base (40), la deuxième partie d'assise (41) et le deuxième dossier (43) sont amovibles, et la deuxième partie d'assise (41) peut être fixée au deuxième châssis de base (40) par un moyen de retenue (14), et/ou
le deuxième dossier (43) peut être fixé au deuxième châssis de base (40) par un moyen de fixation (15).

5. Combinaison de meubles rembourrés (10) selon l'une des revendications précédentes, **caractérisé en ce que**
le deuxième dossier latéral (42) est configuré de manière indissociable avec le deuxième châssis de base (40), et/ou
le deuxième dossier latéral (42) faisant partie intégrante du deuxième châssis de base (40), et/ou
**en ce que** le deuxième châssis de base (40) forme au moins avec la deuxième partie d'assise (41) et le deuxième dossier latéral (42) une partie d'assise d'ottomane,
et/ou **en ce que** le deuxième dossier latéral (42) forme une arête d'appui pour la deuxième partie d'assise (41), et de préférence le deuxième dossier latéral (42) dépasse latéralement de la deuxième partie d'assise (41).

6. Combinaison de meubles rembourrés (10) selon l'une des revendications précédentes, **caractérisé en ce que**
le deuxième partie d'assise (41) et le deuxième dossier (43) sont fixés l'un à l'autre de manière indissociable et forment de préférence un élément monolithique (44),
et/ou **en ce que** la deuxième partie d'assise (41) et le deuxième dossier (43) peuvent être fixés l'un à l'autre par des moyens de fixation (15), et/ou
**en ce que** la deuxième partie d'assise (41) peut être fixée au deuxième châssis de base (40) par un moyen de retenue (14).

7. Combinaison de meubles rembourrés (10) selon l'une des revendications précédentes, **caractérisé en ce que**
le premier et/ou le deuxième moyen de liaison (13) sont conçus au moins comme élément de crochet, élément de vissage ou élément d'encliquetage.

8. Combinaison de meubles rembourrés (10) selon l'une des revendications précédentes, **caractérisé en ce que**
le moyen de retenue (14) et/ou le moyen de fixation (15) sont conçus au moins comme élément de crochet, élément de vissage ou élément d'encliquetage.

9. Combinaison de meubles rembourrés (10) selon l'une des revendications précédentes, **caractérisé en ce qu'**
au moins le premier ou le deuxième dossier (23, 43) est réglable au moins partiellement dans son orientation, et/ou
**en ce qu'**au moins le premier ou le deuxième dossier (23, 43) est pourvu au moins partiellement d'un rembourrage (24, 44).

10. Combinaison de meubles rembourrés (10) selon l'une des revendications précédentes, **caractérisé en ce qu'**
'au moins le premier ou le deuxième dossier latéral (22, 42) est pourvu au moins partiellement d'un rembourrage (24, 44).

11. Combinaison de meubles rembourrés (10) selon l'une des revendications précédentes, **caractérisé en ce qu'**
au moins sur le premier ou le deuxième châssis de base (20, 40) sont prévus des éléments de pied (12) pour soutenir la combinaison de meubles rembourrés (10) sur le sol.

12. Combinaison de meubles rembourrés (10) selon la revendication 2,
**caractérisé en ce que,**
à l'état rentré (S) du caisson d'extraction (20.1) ou en l'absence de caisson d'extraction (20.1), il est formé une combinaison de meubles rembourrés en coin (10) avec des surfaces d'assise correspondantes sur les parties d'assise (21, 41), qui est configurée au choix à gauche ou à droite.

13. Combinaison de meubles rembourrés (10) selon la revendication 2 ou 12, **caractérisé en ce que,**
à l'état déployé (L) du caisson d'extraction (20.1), une combinaison couchette-mobilier rembourré (10) est formée avec une surface de couchage (16) correspondante sur les parties d'assises (21, 41) ainsi que sur la partie d'extension (20.2),
la surface de couchage (16) étant notamment conçue au même niveau.

14. Combinaison de meubles rembourrés (10) selon l'une des revendications précédentes, **caractérisé en ce que**
la combinaison de meubles rembourrés (10) peut être transformée en particulier sans problème d'une combinaison de meubles rembourrés de coin supérieur gauche (10) en une combinaison de meubles rembourrés de coin supérieur droit (10) ainsi que vice versa.
